# FASCICULE DE BREVET EUROPEEN

(11) **EP 1 067 058 B1**
(45) Date de publication et mention de la délivrance du brevet: **29.09.2004**
(21) Numéro de dépôt: 00401920.4
(22) Date de dépôt: 04.07.2000
(51) Int. Cl.: B65D 75/00, B65D 77/22, B65D 81/34, B65D 33/01

(54) **Emballage de conditionnement d'une préparation alimentaire à réchauffer**
Verpackung zum Erhitzen von Lebensmitteln
Package for heating foodstuff

(30) Priorité: 06.07.1999 FR 9908720
(43) Date de publication de la demande: 10.01.2001
(73) Titulaire: Amcor Flexibles France, 16300 Barbezieux St Hilaire (FR)
(72) Inventeur: Hauchecorne, Jacques, 61160 Chambois (FR); Fowle, Jonathan, Sheptn Mallet, Somerset BA4 4PU (GB)
(74) Mandataire: Blot, Philippe Robert Emile

(56) Documents cités:
- EP-A- 0 629 490
- EP-A- 0 661 219
- FR-A- 2 299 233
- FR-A- 2 695 108
- US-A- 3 937 396

## Description

La présente invention concerne un emballage pour le conditionnement d'une préparation alimentaire et son réchauffage, du type comportant au moins une feuille souple, formée d'au moins un film soudant, qui délimite au moins partiellement une enceinte principale de confinement de la préparation alimentaire, et des moyens de mise à l'air de ladite enceinte sous l'action de l'augmentation de la pression dans ladite enceinte, lors de l'élévation de la température.

De nos jours, de nombreux plats préparés sont conditionnés dans des barquettes obturées par un opercule formé d'une feuille souple, ou encore dans des sachets flexibles formés de plusieurs feuilles souples assemblées.

Afin de préserver l'intégrité du plat, et des conditions d'asepsie satisfaisantes, il convient que l'emballage soit hermétiquement clos lors de son transport et de sa mise en vente.

Pour le réchauffage du plat préparé, il est possible de placer l'emballage dans lequel le produit est conditionné directement dans un four à micro-ondes, ou dans une casserole d'eau chaude formant bain-marie.

Toutefois, du fait de la forte quantité d'eau contenue dans les plats préparés, il convient, préalablement au réchauffage du plat, d'ouvrir l'emballage, afin d'éviter que la pression dans celui-ci ne devienne excessive et ne provoque la destruction de l'emballage par explosion.

L'ouverture manuelle de l'emballage est une tache fastidieuse et parfois malaisée. De plus, l'utilisateur peut oublier d'ouvrir l'emballage avant de réchauffer la préparation qui y est conditionnée, ce qui conduit à la destruction de l'emballage, rendant le plat inconsommable.

Des moyens de mise à l'air automatique de tels conditionnements sont déjà connus pour des barquettes de conditionnement obturées par un opercule souple. Ces moyens de mise à l'air comportent une valve mécanique rapportée dans une région de soudage de l'opercule sur la barquette. Cette valve est formée d'un organe d'obturation mobile maintenu élastique sur un siège délimité par le pourtour d'une ouverture d'évacuation de la vapeur.

Cette solution fonctionne de manière satisfaisante. Toutefois, elle présente l'inconvénient de nécessiter l'ajout d'une valve mécanique, dont la mise en place est délicate lors de la fabrication de l'emballage, et dont le coût augmente le prix de revient de l'emballage.

EP 0 661 219 décrit un emballage selon le préambule de la revendication 1.

L'invention a pour but de proposer une solution permettant la mise à l'air automatique d'un emballage lors du réchauffage du produit qui y est contenu, et dont le prix de revient est modique.

A cet effet, l'invention a pour objet un emballage selon le revendication 1.

Suivant des modes particuliers de réalisation, l'emballage comporte l'une ou plusieurs des caractéristiques des revendications dépendantes.

L'invention sera mieux comprise à la lecture de la description qui va suivre, donnée uniquement à titre d'exemple et faite en se référant aux dessins sur lesquels :
- les figures 1 et 2 sont des vues en élévation respectivement de face et de côté d'un sachet d'emballage selon l'invention ;
- la figure 3 est une vue en section des moyens de mise à l'air de l'emballage de la figure 1 prise suivant la ligne III-III avant réchauffage du produit contenu dans l'emballage ;
- les figures 4 et 5 sont des vues analogues à celles de la figure 3 à des stades successifs du réchauffage ;
- la figure 6 est une vue en élévation de la partie supérieure d'un sachet comportant une variante de réalisation des moyens de mise à l'air ; et
- la figure 7 est une vue en section prise suivant la ligne VII-VII des moyens de mise à l'air de l'emballage de la figure 6.

L'emballage représenté sur les figures 1 et 2 est un sachet destiné au conditionnement d'une préparation alimentaire telle qu'une soupe 12. Le sachet est formé de deux feuilles souples principales rectangulaires 14, 16 disposées en regard et d'un fond 18 constitué d'une troisième feuille souple. Les deux feuilles souples principales 14, 16 sont liées l'une à l'autre suivant trois bords adjacents, constitués des deux bords longitudinaux des feuilles 20A et 20B et du bord supérieur noté 20C. Le quatrième bord des feuilles 14, 16 est lié par soudure au bord de la feuille 18 formant fond.

Chaque feuille 14, 16, 18 constituant l'emballage est fermée de deux films coextrudés réalisés en polymère. Le film extérieur de chaque feuille est réalisé par exemple en polyester ou polyamide et a une épaisseur de 15 à 20 microns. Il est désigné par le même numéro de référence que la feuille à laquelle il appartient suivi de la lettre A.

Le film intérieur de chaque feuille est réalisé par exemple en polyéthylène ou polypropylène et a une épaisseur de 50 à 100 microns. Il est désigné par le même numéro de référence que la feuille à laquelle il appartient suivi de la lettre B. Le film intérieur est un film soudant permettant la liaison de deux feuilles par simple élévation de la température et pressage.

Les trois feuilles 14, 16, 18 définissent une enceinte principale 22 dans laquelle est contenue la préparation alimentaire 12. Celle-ci est surmontée dans l'enceinte 22 par un volume 24 empli d'air. Dans la partie supérieure du sachet, délimitant le volume empli d'air 24 sont prévus des moyens 25 de mise à l'air de l'enceinte lors de l'élévation de la pression dans l'emballage.

Les moyens de mise à l'air 25 comportent une soudure 32 en forme d'étoile reliant localement la feuille 14 à la feuille 16 disposée en regard. La soudure 32 est extrêmement résistante et a notamment une résistance à l'arrachement supérieure à la force de déchirement du film soudant 14B.

Le contour de la région soudée définit au moins une pointe sur la surface de la feuille 14, favorisant le déchirement du film soudant 14B.

Dans le mode de réalisation envisagé, la soudure a une forme d'étoile à 6 branches. Chaque branche forme une pointe. La soudure 32 est réalisée dans une région libre des feuilles 14 et 16, c'est-à-dire une région disposée à l'écart des soudures périphériques 20A, 20B, 20C.

En outre, comme représenté sur la figure 3, la feuille 14 est traversée d'une lumière 50 ménagée au centre de la région soudée. Cette lumière traverse les films 14A et 14B. La feuille 16 en regard est dépourvue de lumière et présente une paroi pleine en regard de la lumière 50.

En variante, les deux feuilles 14 et 16 comportent chacune une lumière 50. Celles-ci sont disposées en regard, toutes deux au centre de la région soudée.

Le sachet selon l'invention dont seule l'une des feuilles comporte une lumière 50 est fabriqué de la manière suivante.

Les feuilles 14 et 16 sont fabriquées et imprimées en étant disposées en bande les unes dernières les autres. Elles forment alors des bobines. Alors que les feuilles 14 sont encore jointes les unes aux autres, les lumières 50 sont ménagées dans une région repérée de chaque feuille destinée à former la partie supérieure du sachet et à délimiter le volume 24 empli d'air du sachet.

Les lumières 50 sont découpées par exemple à l'aide d'un poinçon lors de la circulation de la bande formée des feuilles assemblées.

Les sachets sont ensuite ébauchés par découpe et soudure du fond 18, et des feuilles 14 et 16. Toutes les soudures entre le fond et les feuilles sont réalisées, à l'exception de la soudure 20C opposée au fond 18 afin de permettre le remplissage ultérieur du sachet.

Avant remplissage du sachet, la soudure 32 est réalisée afin de réunir les feuilles 14 et 16 tout autour de la lumière 50 préalablement découpée. Cette soudure est réalisée par exemple par deux mâchoires chauffantes entre lesquelles sont enserrées les feuilles 14 et 16. Les surfaces d'appui des mâchoires sur les feuilles ont des formes extérieures d'étoile correspondant à la forme souhaitée pour la soudure.

Après réalisation de la soudure en étoile 32, les sachets sont remplis puis scellés par établissement de la soudure supérieure 20C.

Lorsque les deux feuilles 14 et 16 comportent toutes deux des lumières 50 ménagées au centre de la soudure 32, le sachet ouvert dans sa partie supérieure est d'abord ébauché, alors que les feuilles 14 et 16 sont dépourvues de lumière. La soudure en étoile 32 est ensuite réalisée. Postérieurement à la réalisation de la soudure ou simultanément, les lumières 50 sont formées au centre de la région soudée par un outil de découpe tel qu'un poinçon. Le sachet est ensuite rempli et scellé.

Le fonctionnement d'un sachet comportant une lumière 50 seulement au travers de la feuille 14 est maintenant décrit.

Lors de l'élévation de la température dans le sachet, suite à son chauffage, la pression à l'intérieur de l'enceinte 22 s'élève. Ainsi, les contraintes au voisinage de la région soudée en forme d'étoile augmentent. La région soudée étant très résistante, l'augmentation de la pression conduit à un délaminage du film soudant 14B et du film externe 14A dans la région où le film soudant 14B est lié au film interne 16A de la feuille en regard. Ainsi, une chambre auxiliaire désignée par la référence 60 sur la figure 4 se créée entre les films 14A et 14B.

Sous l'action de la pression continuant à augmenter dans l'enceinte principale 22, les contraintes dans le film soudant 14B délaminé, autour des pointes définies par les branches de la soudure en étoile 32 deviennent très grandes, ce qui conduit au déchirement du film soudant 14B comme représenté sur la figure 5.

Après cette rupture, l'enceinte principale 22 est alors en communication avec la chambre auxiliaire 60, elle-même ouverture sur l'extérieur au travers de la perforation 50 traversant le film extérieur 14A. Ainsi, l'enceinte principale est mise à l'air, permettant l'évacuation de la vapeur.

Le mode de réalisation des figures 6 et 7 reprend les caractéristiques du mode de réalisation des figures précédentes. Toutefois, dans la région de réalisation de la soudure en forme d'étoile 32, des charges métalliques 70 sont disposées entre les films 14A et 14B suivant une région annulaire centrée sur la lumière traversante 50. Les charges métalliques sont avantageusement disposées dans une encre d'impression appliquée entre les deux films. Ces charges métalliques sont par exemple de la poudre d'aluminium, ou de la poudre de bronze utilisées dans les encres ou peintures métalliques.

On conçoit que lors de l'utilisation d'un tel emballage dans un four à micro-ondes, la présence des charges métalliques 70 crée une augmentation locale de la température des films 14A et 14B dans la région portant cette charge. Ainsi, le déchirement du film 14B le long du pourtour de l'étoile se trouve facilité par l'augmentation locale de la température dans cette zone.

Suivant un mode de réalisation non représenté, chacune des feuilles formant l'emballage est réalisée par un film unique, ce qui correspond à la suppression des films extérieurs 14A et 16A.

Quelque soit le mode de réalisation, la perforation du film soudant 14B est facultative, puisque dans le cas d'une feuille constituée de plusieurs films, seule la perforation des films extérieurs est utile.

Dans le mode de réalisation dans lequel les deux feuilles 14 et 16 sont perforées au centre de la région soudée, des charges métalliques sont avantageusement interposées entre les films des deux feuilles sur le pourtour des lumières.

En variante, la lumière 50 est remplacée par une ébauche de perforation réalisée par exemple par incision mécanique ou laser. Ainsi, la perforation 50 n'apparaît pas sur le conditionnement commercialisé, améliorant ainsi l'aspect visuel de l'emballage. Toutefois, l'ébauche de perforation s'ouvre d'elle-même lors de l'augmentation de la pression dans la chambre auxiliaire 60 après rupture du film soudant 14B.

## Revendications

1. Emballage pour le conditionnement d'une préparation alimentaire et son réchauffage, du type comportant au moins une feuille souple (14), formée d'au moins un film soudant (14B) et d'au moins un film (14A) associé au film soudant (14B), qui délimite au moins partiellement une enceinte principale (22) de confinement de la préparation alimentaire (12), et des moyens (25) de mise à l'air de ladite enceinte (22) sous l'action de l'augmentation de la pression dans ladite enceinte (22), lors de l'élévation de la température, lesdits moyens (25) de mise à l'air comportant une région (32) de ladite feuille (14), soudée à une paroi en regard délimitant ladite enceinte, la soudure ayant une résistance à l'arrachement supérieure à la force de déchirement du film soudant (14B), **caractérisé en ce que** le contour de la région soudée (32) définit au moins une pointe sur la surface de ladite feuille favorisant le déchirement du film soudant (14B), et **en ce que** le ou chaque film associé (14A) comporte dans la région soudée (32), une perforation ou une ébauche de perforation (50).

2. Emballage selon la revendication 1, **caractérisé en ce que** ladite perforation ou ébauche de perforation (50) traverse le film soudant (14B).

3. Emballage selon la revendication 1 ou 2, **caractérisé en ce qu'**une charge métallique (70) est disposée au voisinage de la région soudée (32) en forme de pointe.

4. Emballage selon la revendication 3, **caractérisé en ce que** ladite région soudée (32) est définie dans la surface libre de la feuille souple (14).

5. Emballage selon la revendication 3 ou 4, **caractérisé en ce que** ladite région soudée (32) présente une forme d'étoile.

## Patentansprüche

1. Verpackung zum Einpacken und Erhitzen einer Lebensmittelzubereitung, mit wenigstens einer weichen Folie (14), die durch wenigstens einen schweißbaren Film (14B) und wenigstens einen dem schweißbaren Film (14B) zugeordneten Film (14A) gebildet wird und zumindest teilweise eine Haupthülle (22) zur Aufnahme der Lebensmittelzubereitung (12) begrenzt, und Mitteln (25) zum Entlüften der Hülle (22) unter der Wirkung der Zunahme des Druckes in dieser Hülle (22) bei Erhöhung der Temperatur, wobei die Entlüftungsmittel (25) einen Bereich (32) der genannten Folie (14) umfassen, der an eine gegenüberliegende, die Hülle begrenzende Wand angeschweißt ist, wobei die Schweißung eine Reißfestigkeit hat, die größer ist als die Kraft zum Aufreißen des schweißbaren Films (14B), **dadurch gekennzeichnet, daß** der Umriß des geschweißten Bereiches (32) auf der Oberfläche der genannten Folie wenigstens eine Spitze bildet, die das Aufreißen des schweißbaren Films (14B) begünstigt, und daß der oder jeder zugeordnete Film (14A) in dem geschweißten Bereich (32) eine Perforation (50) oder eine Sollbruchstelle für die Perforation aufweist.

2. Verpackung nach Anspruch 1, **dadurch gekennzeichnet, daß** die Perforation (50) oder die Sollbruchstelle für die Perforation den schweißbaren Film (14B) durchsetzt.

3. Verpackung nach Anspruch 1 oder 2, **dadurch gekennzeichnet, daß** eine metallische Einlage (70) in der Nähe des spitzenförmigen geschweißten Bereiches (32) angeordnet ist.

4. Verpackung nach Anspruch 3, **dadurch gekennzeichnet, daß** der genannte geschweißte Bereich (32) in der freien Oberfläche der welchen Folie (14) gebildet ist.

5. Verpackung nach Anspruch 3 oder 4, **dadurch gekennzeichnet, daß** der genannte geschweißte Bereich (32) die Form eines Sterns hat.

## Claims

1. Packing for packaging a foodstuff preparation and warming it up, of the type comprising at least one flexible sheet (14), formed of at least one weldable film (14B) and at least one film (14A) associated with the weldable film (14B), which delineates at least partly a main enclosure (22) confining the foodstuff preparation (12) and means (25) of setting the enclosure (22) to the air under the action of the increase in pressure in the said enclosure (22), at the time when the temperature rises, the said means (25) for setting to the air comprising a region (32) of the said sheet (14) welded to a wall opposite delineating the said enclosure, the weld having a resistance to being torn off higher than the force for tearing the weldable film (14B), **characterised in that** the contour of the welded region (32) defines at least one point on the surface of the said sheet encouraging tearing of the weldable film (14B), and **in that** the associated film or each associated film (14A) has in the welded region (32) a perforation or a blank hole (50).

2. Packing according to Claim 1, **characterised in that** the said perforation or blank hole (50) goes through the weldable film (14B).

3. Packing according to Claim 1 or 2, **characterised in that** a metal charge (70) is arranged in the vicinity of the pointed welded region (32).

4. Packing according to Claim 3, **characterised in that** the said welded region (32) is defined in the free surface of the flexible sheet (14).

5. Packing according to Claim 3 or 4, **characterised in that** the said welded region (32) is star-shaped.
